# EUROPÄISCHE PATENTANMELDUNG

(11) **EP 1 783 714 A1**
(43) Veröffentlichungstag der Anmeldung: **09.05.2007**
(21) Anmeldenummer: 05110377.8
(22) Anmeldetag: 04.11.2005
(51) Int. Cl.: G08B 25/00, G08B 29/16

(54) **Signalisierung einer Gefahrensituation bei einem Ausfall einer Gefahrenmeldezentrale**

(71) Anmelder: Siemens Schweiz AG, 8047 Zürich (CH)
(72) Erfinder: Isler, Bernhard, 8832 Wilen b. Wollerau (CH); Scherler, Philipp, 8603 Schwerzenbach (CH); Trümpy, Andreas, 8057 Zürich (CH); Tüsel, Andreas, 8122 Binz (CH)
(74) Vertreter: Berg, Peter

(57) **Zusammenfassung**

Die Erfindung beschreibt ein Verfahren, eine Vorrichtung und ein System zur Signalisierung einer von mindestens einem Gefahrenmelder detektierten Gefahrensituation über eine mit dem Gefahrenmelder verbundenen mindestens eine Verarbeitungseinheit (CPU), eine Überwachungseinheit (UE) und eine Notfall-Kommunikationseinheit (NK1) enthaltende Gefahrenmeldezentrale (GMZ) an mindestens eine weitere Gefahrenmeldezentrale (GMZ2, GMZ3). Erfindungsgemäss wird die Gefahrenmeldezentrale (GMZ) über eine weitere Notfall-Kommunikationseinheit (NK2) mit mindestens einer weiteren Gefahrenmeldezentrale (GMZ2, GMZ3) verbunden. Bei einem Ausfall der Gefahrenmeldezentrale (GMZ) wird mindestens eine Notfallinformation betreffend die vom mindestens einen Gefahrenmelder detektierte Gefahrensituation über die weitere Notfall-Kommunikationseinheit (NK2) an die mindestens eine weitere Gefahrenmeldezentrale (GMZ2, GMZ3) weitergeleitet. Die weitere Gefahrenmeldezentrale (GMZ2, GMZ3) leitet dann die Notfallinformation an eine zuständige Stelle (FUE, PMI) weiter.

## Beschreibung

Die Erfindung betrifft ein Verfahren, eine Vorrichtung und ein System zur Signalisierung einer von mindestens einem Gefahrenmelder detektierten Gefahrensituation über eine mit dem Gefahrenmelder verbundenen mindestens eine Verarbeitungseinheit, eine Überwachungseinheit und eine Notfall-Kommunikationseinheit enthaltende Gefahrenmeldezentrale an mindestens eine weitere Gefahrenmeldezentrale.

Verschiedene Normen für Gefahrenmeldesysteme bzw. Gefahrenmeldeanlagen wie zum Beispiel Brandmeldesysteme fordern Notlauf- und Redundanzeigenschaften. Eine Gefahrenmeldeanlage bzw. ein Gefahrenmeldesystem kann aus einer oder mehreren Gefahrenmeldezentrale bestehen. Die Gefahrenmeldezentralen werden über ein Notfall-Kommunikationsnetz miteinander verbunden. Dies hat den Zweck, dass im Fall einer Störung bzw. dem Ausfall einer Einheit einer Gefahrenmeldezentrale ein Alarm trotzdem an eine dafür zuständige Stelle weitergeleitet werden kann. Folgende Einheiten der Gefahrenmeldezentrale können zum Beispiel ausfallen:
- Übertragungswege: In diesem Fall muss ein Alarm über alternative Wege an eine zuständige Stelle weitergeleitet werden;
- Verarbeitungseinheiten (Prozessoren (Central Processing Unit) = CPU) der Gefahrenmeldezentrale: Fällt eine Verarbeitungseinheit in einer Gefahrenmeldezentrale aus, muss mindestens eine reduzierte Notfall-Information in Form einer Meldung, Nachricht etc. an weitere Gefahrenmeldezentralen etc. signalisiert werden können. Der Ausfall der Verarbeitungseinheit wird in der Regel durch einen Software-Absturz, Speicherproblemen oder einer falschen Konfiguration verursacht.

Als zuständige Stellen werden bezeichnet:
- Indikationsmittel: Diese zeigen einem Nutzer des Gefahrenmeldesystems einen Alarm an. Dies kann optisch oder akustisch erfolgen. Der Nutzer kann sich auch in einer zentralen Empfangsstelle (CMS = Central Monitoring System) befinden, welche über ein Fernmeldeübermittlungsnetz via eine Fernübermittlungseinrichtung erreichbar ist. Derartige zentrale Empfangsstellen sind im Allgemeinen permanent besetzte Alarmempfangs- und Interventionsstellen.
- Reaktionsmittel: Diese reagieren auf einen Gefahrenfall wie zum Beispiel einen Brand. Darunter fallen Löschungseinrichtungen, Rauchabzug-Steuerungen, Evakuationssysteme etc.

Die Vorschriften und Normen fordern in der Regel die Überbrückung eines einzigen Fehlers, der auch erkannt und entsprechend angezeigt werden muss. Treten mehrere Fehler gleichzeitig auf, ist es gemäss diesen Vorschriften erlaubt, dass das Gefahrenmeldesystem seine Funktionen nicht mehr vollständig oder gar nicht mehr erfüllen kann. Gleichwohl muss sichergestellt werden, dass bei einem beliebigen Fehler im Gefahrenmeldesystem ein Alarm, trotz des Fehlers, an eine zuständige Stelle weitergeleitet werden kann. Häufig wird dies dadurch gelöst, dass die Komponenten bzw. Einheiten einer Gefahrenmeldezentrale mehrfach in der Gefahrenmeldezentrale vorhanden sind. Diese Komponenten werden dann auch separat mit den mehrfachen Komponenten der weiteren Gefahrenmeldezentralen des Gefahrenmeldesystems verbunden, so dass mehrere unabhängige Systeme gleichzeitig vorhanden sind. Bei einem Ausfall einer Einheit eines Systems kann auf die Einheit eines parallelen Systems zurückgegriffen werden und eine detektierte Gefahrensituation gemeldet werden. Als Gefahrensituation wird ein Brand, eine Rauchentwicklung, eine Gas-Detektion, ein Einbruch etc. angesehen.

Die Aufgabe der vorliegenden Erfindung ist darin zu sehen, eine einfache und effiziente Möglichkeit für die Signalisierung einer Gefahrensituation bei einem Ausfall einer Gefahrenmeldezentrale vorzuschlagen.

Die Aufgabe wird erfindungsgemäß jeweils durch die Gegenstände der unabhängigen Patentansprüche gelöst. Weiterbildungen der Erfindung sind in den Unteransprüchen angegeben.

Ein Kern der Erfindung ist darin zu sehen, dass bei einem Ausfall einer Gefahrenmeldezentrale eine von mindestens einem Gefahrenmelder detektierte Gefahrensituation in einer Notfallinformation an eine weitere Gefahrenmeldezentrale weitergeleitet wird. Eine Gefahrenmeldezentrale weisst zumindest eine Verarbeitungseinheit, eine die Verarbeitungseinheit überwachende Überwachungseinheit und eine Notfall-Kommunikationseinheit zum Weiterleiten der detektierten Gefahrensituation an eine zuständige Stelle auf. Erfindungsgemäss enthält die Gefahrenmeldezentrale eine weitere Notfall-Kommunikationseinheit über die eine Notfallinformation gesandt wird, falls zum Beispiel die Überwachungseinheit einen Ausfall der Verarbeitungseinheit detektiert. Die weitere Notfall-Kommunikationseinheit ist über ein Kommunikationsnetz mit der mindestens einen weiteren Gefahrenmeldezentrale verbunden. Als Kommunikationsnetz kann zum Beispiel ein IP-Kommunikationsnetz wie das Ethernet, ein EIA-485-Kommunikationsnetz oder ein ähnliches Kommunikationsnetz verwendet werden. Für die Kommunikation mit der mindestens einen weiteren Gefahrenmeldezentrale kann erfindungsgemäss auch eine weitere Notfall-Kommunikationseinheit in der mindestens einen weiteren Gefahrenmeldezentrale integriert werden, sodass zwischen den Gefahrenmeldezentralen ein Notfall-Kommunikationssystem entsteht. Als Notfallinformation kann erfindungsgemäss jegliche Meldung, Nachricht, Signalisierungsnachricht verwendet werden. Die mindestens eine weitere Gefahrenmeldezentrale leitet die von der Gefahrenmeldezentrale erhaltene Notfallinformation an eine zuständige Stelle, die über ein Fernübermittlungsnetz mit der mindestens einen weiteren Gefahrenmeldezentrale verbunden ist, weiter. Als zuständige Stelle werden eine Indikationseinheit, eine Reaktionseinheit etc. verwendet. Das Ziel einer Gefahrenmeldung bzw. einer Notfallinformation ist in der Regel ein Mensch. Dieser kann durch verschiedene Indikationseinheiten zum Beispiel auf die Brandmeldung aufmerksam gemacht werden. Indikationseinheiten können Hörner/Sirenen, optische Indikationseinheiten wie zum Beispiel Blitzlichter und Lampen, Anzeigen und graphische Benutzerschnittstellen (User Interface), zentrale Empfangsstellen etc. sein. Sind im Gefahrenfall Reaktionen notwendig, so muss ein Gefahrenmeldesystem entsprechend eine Meldung an eine Reaktionseinheit wie zum Beispiel an eine Löscheinheit (Diese löschen einen Brand aktiv mittels geeigneter Löschmittel), eine Ventilationseinheit (Diese werden benutzt um Rauch gezielt vom Brandherd abzuziehen), eine Evakuationseinheit (Diese Systeme sorgen für die Evakuation von Personen aus dem von der Gefahr betroffenen Gebäude oder Bereich) etc. gesendet werden.

Ein Vorteil der Erfindung besteht darin, dass zwischen den mindestens zwei Gefahrenmeldezentralen nur ein Kommunikationsnetz notwendig ist. Somit ist es möglich, die Anzahl der Komponenten in einer Gefahrenmeldezentrale und mehrfache Datenleitungen zwischen den Gefahrenmeldezentralen auf ein Minimum zu reduzieren.

Ein weiterer Vorteil besteht darin, dass der Wartungs- und Konfigurationsaufwand für eine Gefahrenmeldezentrale erheblich herunter gesetzt werden kann.

Die Erfindung wird anhand eines in einer Figur dargestellten Ausführungsbeispiels näher erläutert. Dabei zeigen
- Figur 1: eine vereinfachte Architektur einer erfindungsgemässen Gefahrenmeldezentrale,
- Figur 2: eine Gefahrenmeldeanlage mit mehreren über ein Kommunikationsnetz miteinander verbundene Gefahrenmeldezentralen.

Figur 1 zeigt eine vereinfachte Architektur einer erfindungsgemässen Gefahrenmeldezentrale GMZ. In der Gefahrenmeldezentrale GMZ wird ein Notlaufpfad (durchgezogene Linie) eingerichtet, der alle angeschlossenen Melderlinien bzw. deren Schnittstellen mit den notwendigen Indikations- und Reaktionsmitteln verbindet. Dieser Notlaufpfad umgeht die Verarbeitungseinheit CPU. Er erlaubt die Übertragung eines generellen Notlaufalarms ("Notlaufalarm") und zum Beispiel die Übertragung des Ausschaltens der optischen und/oder akustischen Indikationsmittel ("Horn Stumm"). Die weitere Notfall-Kommunikationseinheit NK2 wird an diesen Pfad angeschlossen, um eine günstige Übertragung der Notlaufinformationen über das Notfall-Kommunikationsnetz (KN) zu erreichen. An der Gefahrenmeldezentrale GMZ sind in diesem Beispiel zwei Melderlinien P2 ITF mit Gefahrenmelder, Handmelder, akustischen Sirenen etc. angeschlossen. Die Auswertung der von den Gefahrenmeldern, Handmeldern etc. über die Melderlinie gesendeten Informationen wird von einer Verarbeitungseinheit CPU erledigt.

Dabei wird die Verarbeitungseinheit CPU von einer Überwachungseinheit UE überwacht. Die Überwachungseinheit UE enthält dabei eine Notlauflogik NL, die bei einem Ausfall der Verarbeitungseinheit CPU eine Notfallinformation an die Notfall-Kommunikationseinheit NK1 und NK2 zum Weiterleiten an eine weitere Gefahrenmeldezentrale GMZ2, GMZ3 sendet und/oder die Notfallinformation direkt an eine zuständige Stelle FUE, PMI weiterleitet. Die Gefahrenmeldezentrale GMZ ist mit der weiteren Gefahrenmeldezentrale GMZ2, GMZ3 über ein Kommunikationsnetz KN verbunden. Als zuständige Stelle werden eine Indikationseinheit FUE und eine Reaktionseinheit PMI angesehen. Die direkte Weiterleitung kann entsprechend vorher definierter Regeln wie zum Beispiel die Brandgrösse, der Brandort etc. in der Notfall-Logik geschehen. Da die Notfall-Kommunikationseinheit NK1 auch einen Prozessor (CPU) mit Speicher enthält muss sie wie die Verarbeitungseinheit CPU ebenfalls umgangen werden können. Dies kann mit der erfindungsgemässen weiteren Notfall-Kommunikationseinheit NK2 geschehen. Mit dieser weiteren Notfall-Kommunikationseinheit NK2 können nur die Notlaufinformationen übertragen werden. Sie (NK2) ist nicht direkt mit der Verarbeitungseinheit CPU verbunden. Wird nun ein Ausfall der Verarbeitungseinheit CPU seitens der Überwachungseinheit UE detektiert, werden Notfallinformationen betreffend eine von mindestens einem Gefahrenmelder detektierte Gefahrensituation über die weitere Notfall-Kommunikationseinheit NK2 an eine weitere Gefahrenmeldezentrale GKZ2, GKZ3 weitergeleitet. Die weiteren Gefahrenmeldezentrale GKZ2, GKZ3 können nun die erhaltene Notfallinformation an eine zuständige Stelle FUE, PMI senden.

Figur 2 zeigt ein Gefahrenmeldesystem mit mehreren über ein Kommunikationsnetz KN miteinander verbundene Gefahrenmeldezentralen. Dabei weist jede Gefahrenmeldezentrale GMZ, GMZ2, GMZ3 eine weitere Notfall-Kommunikationseinheit NK2 auf.

## Patentansprüche

1. Verfahren zur Signalisierung einer von mindestens einem Gefahrenmelder detektierten Gefahrensituation über eine mit dem Gefahrenmelder verbundenen mindestens eine Verarbeitungseinheit (CPU), eine Überwachungseinheit (UE) und eine Notfall-Kommunikationseinheit (NK1) enthaltende Gefahrenmeldezentrale (GMZ) an mindestens eine weitere Gefahrenmeldezentrale (GMZ2, GMZ3),
**dadurch gekennzeichnet,**
**dass** die Gefahrenmeldezentrale (GMZ) über eine weitere Notfall-Kommunikationseinheit (NK2) mit mindestens einer weiteren Gefahrenmeldezentrale (GMZ2, GMZ3) verbunden wird, dass bei einem Ausfall der Gefahrenmeldezentrale (GMZ) mindestens eine Notfallinformation betreffend die vom mindestens einen Gefahrenmelder detektierte Gefahrensituation über die weitere Notfall-Kommunikationseinheit (NK2) an die mindestens eine weitere Gefahrenmeldezentrale (GMZ2, GMZ3) weitergeleitet wird und
**dass** die mindestens eine weitere Gefahrenmeldezentrale (GMZ2, GMZ3) die Notfallinformation an eine zuständige Stelle (FUE, PMI) weiterleitet.

2. Verfahren nach Anspruch 1,
**dadurch gekennzeichnet,**
**dass** die Verarbeitungseinheit (CPU) von der Überwachungseinheit (UE) in Bezug auf das Vorliegen eines Ausfalls überwacht wird.

3. Verfahren nach Anspruch 1 und 2,
**dadurch gekennzeichnet,**
**dass** bei Vorliegen eines Ausfalls der Verarbeitungseinheit (CPU) eine vom mindestens einen Gefahrenmelder detektierte Gefahrensituation an die weitere Notfall-Kommunikationseinheit (NK2) weitergeleitet wird.

4. Verfahren nach Anspruch 1 und 2,
**dadurch gekennzeichnet,**
**dass** bei Vorliegen eines Ausfalls der Verarbeitungseinheit (CPU) eine Notfallinformation betreffend eine vom mindestens einen Gefahrenmelder detektierte Gefahrensituation von der Überwachungseinheit (UE) an eine zuständige Stelle (FUE, PMI) weitergeleitet wird.

5. Verfahren nach einem der vorangegangenen Ansprüche,
**dadurch gekennzeichnet,**
**dass** als weitere Notfall-Kommunikationseinheit (NK2) der Gefahrenmeldezentrale (GMZ) eine Einheit eines Kommunikationsnetzes (KN) verwendet wird.

6. Verfahren nach Anspruch 5,
**dadurch gekennzeichnet,**
**dass** als Kommunikationsnetz (KN) entweder ein IP-Kommunikationsnetz oder ein EIA-485-Kommunikationsnetz verwendet werden.

7. Verfahren nach Anspruch 5 und 6,
**dadurch gekennzeichnet,**
**dass** die Gefahrenmeldezentrale (GMZ) über ein Kommunikationsnetz (KN) mit der mindestens einen weiteren Gefahrenmeldezentrale (GMZ2, GMZ3) verbunden wird.

8. Verfahren nach Anspruch 5 bis 7,
**dadurch gekennzeichnet,**
**dass** für die Kommunikation eine weitere Notfall-Kommunikationseinheit in der mindestens einen weiteren Gefahrenmeldezentrale (GMZ2, GMZ3) verwendet wird.

9. Verfahren nach einem der vorangegangenen Ansprüche,
**dadurch gekennzeichnet,**
**dass** die weitere Notfall-Kommunikationseinheit (NK2) über die Überwachungseinheit (UE) mit dem mindestens einen Gefahrenmelder verbunden wird.

10. Verfahren nach einem der vorangegangenen Ansprüche,
**dadurch gekennzeichnet,**
**dass** als Notfallinformation eine Nachricht, eine Meldung und/oder eine Signalisierungsnachricht verwendet werden.

11. Verfahren nach einem der vorangegangenen Ansprüche,
**dadurch gekennzeichnet,**
**dass** als zuständige Stelle (FUE, PMI) eine Indikationseinheit (FUE) und/oder eine Reaktionseinheit (PMI) verwendet werden.

12. Vorrichtung zur Signalisierung einer von mindestens einem Gefahrenmelder detektierten Gefahrensituation über eine mit dem Gefahrenmelder verbundenen mindestens eine Verarbeitungseinheit (CPU), eine Überwachungseinheit (UE) und eine Notfall-Kommunikationseinheit (NK1) enthaltende Gefahrenmeldezentrale (GMZ) an mindestens eine weitere Gefahrenmeldezentrale (GMZ2, GMZ3),
- mit der Überwachungseinheit (UE) zum Überwachen der Verarbeitungseinheit (CPU) und zum Weiterleiten einer Notfallinformation an eine weitere Notfall-Kommunikationseinheit (NK2) bei einem Ausfall der Verarbeitungseinheit (CPU),
- mit der weiteren Notfall-Kommunikationseinheit (NK2) der Gefahrenmeldezentrale (GMZ) zum Weiterleiten mindestens einer Notfallinformation betreffend die vom mindestens einen Gefahrenmelder detektierte Gefahrensituation bei einem Ausfall der Verarbeitungseinheit (CPU) an mindestens eine mit der Gefahrenmeldezentrale (GMZ) verbundenen weiteren Gefahrenmeldezentrale (GMZ2, GMZ3).

13. Gefahrenmeldesystem zur Signalisierung einer von mindestens einem Gefahrenmelder detektierten Gefahrensituation über eine mit dem Gefahrenmelder verbundenen mindestens eine Verarbeitungseinheit (CPU), eine Überwachungseinheit (UE) und eine Notfall-Kommunikationseinheit (NK1) enthaltende Gefahrenmeldezentrale (GMZ) an mindestens eine weitere Gefahrenmeldezentrale (GMZ2, GMZ3),
- mit der einen eine weitere Notfall-Kommunikationseinheit (NK2) enthaltenden Gefahrenmeldezentrale (GMZ) zum Weiterleiten mindestens einer Notfallinformation betreffend die vom mindestens einen Gefahrenmelder detektierte Gefahrensituation bei einem Ausfall der Verarbeitungseinheit (CPU) an mindestens eine mit der Gefahrenmeldezentrale (GMZ) verbundenen weiteren Gefahrenmeldezentrale (GMZ2, GMZ3) und
- mit der mindestens einen weiteren Gefahrenmeldezentrale (GMZ2, GMZ3) zum Weiterleiten der Notfallinformation an eine zuständige Stelle (FUE, PMI).
